# EUROPÄISCHE PATENTSCHRIFT

(11) **EP 0 597 335 B1**
(45) Veröffentlichungstag und Bekanntmachung des Hinweises auf die Patenterteilung: **23.07.1997**
(21) Anmeldenummer: 93117552.5
(22) Anmeldetag: 29.10.1993
(51) Int. Cl.: B22C 5/10, B22C 5/18

(54) **Verfahren und Vorrichtung zum Regenerieren von Giessereialtsand**
Process and apparatus for renerating used foundry sand
Procédé et appareil pour la régéneration de sable de fonderie usagé

(30) Priorität: 10.11.1992 DE 4237838
(43) Veröffentlichungstag der Anmeldung: 18.05.1994
(73) Patentinhaber: BMD Badische Maschinenfabrik Durlach GmbH, 76201 Karlsruhe (DE)
(72) Erfinder: Damm, Norbert, D-76689 Karlsdorf-Neuthard (DE); Wang, Tao, Dr. Ing., D-76135 Karlsruhe (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 343 272
- GB-A- 1 195 226

## Beschreibung

Die Erfindung betrifft ein Verfahren zum Regenerieren von Gießereialtsand, indem der Altsand in einem Bearbeitungsraum umgewälzt und dabei auf die Altsandpartikel die Binderhülle aufbrechende und vom Sandkorn lösende Reibungskräfte zur Wirkung gebracht werden und das entstehende Stoffgemisch aus Sand und Binderpartikel unter Anreicherung des Sandanteils physikalisch gereinigt wird. Ferner bezieht sich die Erfindung auf eine Vorrichtung zum Regenerieren von Gießereialtsand mit einem Bearbeitungsbehälter, der einen steuerbaren Zulauf, an seinem Umfang nahe über dem Boden einen Ablauf und wenigstens ein oberhalb des Bodens umlaufendes Reibwerkzeug aufweist.

Die Aufbereitung von Gießereialtsand ist aufgrund von Umweltschutz-Bestimmungen zur zwingenden Notwendigkeit geworden, um das Deponievolumen von Gießereialtsanden zu verringern. Alle bekannten Verfahren zielen darauf ab, den Formsand zurückzugewinnen und die Binder entweder ohne Umweltbelastung zu zerstören oder aber mit kleinem Volumen deponiefähig zu machen. Das Hauptproblem bei der Aufbereitung von Altsanden liegt in der Vielzahl verschiedener Binder organischer und anorganischer Art, die zur Entwicklung unterschiedlicher Aufbereitungsmethoden geführt haben. Bei organischen Bindern bieten sich vor allem thermische Verfahren an, da diese Binder thermisch nicht stabil sind. Diese thermischen Verfahren erfordern einerseits einen hohen Energieeinsatz, andererseits führen sie zur Gasemission, was einen zusätzlichen Aufwand in der Beseitigung umweltschädlicher Gase erfordert. Es sind deshalb in der Vergangenheit zunehmend mechanische Reib- und Scheuerverfahren untersucht worden, die bei anorganischen Bindern ohnehin die einzig wirksame Möglichkeit der Beseitigung der Binderschale auf dem Sandkorn sind.

Ferner sind kombinierte thermisch-mechanische Verfahren bekannt, bei denen beispielsweise in einem einzigen Bearbeitungsbehälter der Altsand umgewälzt und gleichzeitig oder absatzweise einer Brennerflamme ausgesetzt und ferner mittels mechanischer Reib- und Scheuerwerkzeuge mechanisch belastet wird, um die Binderhülle zu sprengen (EP 0 125 384 A1). Bei einem anderen bekannten Verfahren (EP 0 343 272 A1) findet die thermische Vorbehandlung und die mechanische Nachbehandlung in getrennten Räumen statt. In dem mechanischen Bearbeitungsraum wird der thermisch vorbehandelte Altsand mittels umlaufender Werkzeuge umgewälzt und gleichzeitig mittels von unten zutretender Druckluft fluidisiert und diese Fluidisierungsluft oberhalb der Sandoberfläche abgezogen. Durch die umlaufenden Werkzeuge soll die Binderhülle, soweit nicht schon in der thermischen Vorbehandlung geschehen, von den Sandpartikeln getrennt werden. Die abgelösten Binderpartikel sollen mit der Fluidisierungsluft ständig weggefördert werden. Abgesehen von der problematischen thermischen Vorbehandlung ist der Wirkungsgrad in der mechanischen Stufe mangelhaft.

Bei einem anderen, rein mechanischen Verfahren (DE 41 06 737 A1) wird der Altsand ausschließlich einer mechanischen Behandlung unterzogen, indem er in einer Scheuertrommel umgewälzt wird. Auch hierbei wird der entstehende Binderstaub pneumatisch weggefördert, was wiederum eine Fluidisierung, zumindest aber starke Durchlüftung der Behältercharge erforderlich macht. Auch ist dieses Verfahren vorwiegend nur für tongebundene Altsande geeignet.

Der Erfindung liegt die Aufgabe zugrunde, Altsande mit Gemischen verschiedener Binder, insbesondere auch problematischen Bindern, wie Bentonit und/oder Wasserglas, auf rein mechanischem Weg wirksam zu regenerieren.

Ausgehend von dem eingangs genannten Verfahren (EP 0 343 272) wird diese Aufgabe dadurch gelöst, daß ein Teil des Stoffgemischs nach Durchlaufen der Reibungszone aus dem Bearbeitungsraum in einen getrennten Reinigungsraum abgezogen und gereinigt und der vorgereinigte Altsand in den Bearbeitungsraum zurückgeführt wird.

Bei dem erfindungsgemäßen Verfahren, das ohne eine thermische Vorbehandlung des Altsandes auskommt, wird der Altsand in dem Bearbeitungsraum ausschließlich Reibungs- und Druckkräften ausgesetzt, wobei die im Bearbeitungsraum enthaltene Sandcharge mit ihrem Eigengewicht auf der Reibungszone lastet, so daß ein intensiver mechanischer Druck von den Bearbeitungswerkzeugen auf die Partikel, aber auch intensive Reibungs- und Scheuerkräfte zwischen den Partikeln stattfinden, die einerseits zum Abreiben der Binderhülle, andererseits auch gleichzeitig zum Zerkleinern der Partikel der Binderhülle führen, so daß in dem die Reibungszone verlassenden Stoffgemisch zwei relativ scharf getrennte Kornsprektren, Sandpartikel einerseits und Binderpartikel andererseits, vorliegen. Dieses Stoffgemisch wird aus der Reibungszone des Bearbeitungsraums abgezogen und in einen getrennten Reinigungsraum übergeführt, in welchem die Binderpartikel weitestgehend abgetrennt werden. Der auf diese Weise vorgereinigte Altsand wird aus der Reinigungskammer erneut in den Bearbeitungsraum übergeben, um noch anhaftende Binderanteile in einer weiteren Behandlung abzureiben. Diese Umlaufzyklen werden ggf. mehrfach durchgeführt und der schließlich ausreichend binderfreie Regeneratsand wieder in den Produktionsprozeß gegeben. Wesentlich für das erfindungsgemäße Verfahren ist die Trennung der Bearbeitungs- und Reinigungsstufe, so daß jede bei für sie optimalen Bedingungen durchgeführt werden kann. Dabei ist insbesondere die Tatsache wichtig, daß im Bearbeitungsraum keine Fluidisierung stattfindet und somit die im Bearbeitungsraum enthaltene Charge ein geringst mögliches Porenvolumen aufweist, um die Reibungs- und Scheuerkräfte auf einer größtmöglichen Oberfläche der Sandpartikel wirksam werden zu lassen.

Dies kann noch dadurch unterstützt werden, daß im Bereich der Reibungszone das Porenvolumen im Stoffgemisch reduziert wird. Dies wiederum kann auf verschiedene Art und Weise geschehen, beispielsweise durch zusätzlichen mechanischen Druck auf die Sandcharge, insbesondere im Bereich der Reibungszone, um eine Verdichtung der Schüttung zu erhalten. Als sehr wirksam hat sich auch erwiesen, wenn anläßlich des Abziehens des Stoffgemischs aus dem Bearbeitungsraum Luft aus der Reibungszone abgesaugt wird. Das erfindungsgemäße Verfahren geht gegenüber dem Stand der Technik einen geradezu konträren Weg, indem nicht Luft in den Bearbeitungsraum zugegeben, sondern der Bearbeitungsraum, insbesondere die Reibungszone möglichst luftfrei wird.

In bevorzugter Ausführung ist vorgesehen, daß die Altsandcharge im Bearbeitungsraum unter Schwerkraft von oben nach unten in die Reibungszone bewegt und in dem Bereich das Stoffgemisch im wesentlichen horizontal nach außen abgezogen wird.

Beim erfindungsgemäßen Verfahren lastet also die gesamte Sandcharge des Bearbeitungsraumes auf der Reibungszone mit dem zuvor beschriebenen Vorteil großer Partikeldichte und geringen Porenvolunens in der Reibungszone. Ferner wird das Stoffgemisch aus dem Bereich der Reibungszone unmittelbar nach außen abgezogen, um es der Vorreinigung (Abtrennung der Binderpartikel) zuzuführen.

In weiterhin vorteilhafter Ausführung ist vorgesehen, daß das Stoffgemisch im Bereich der Reibungszone mechanisch nach außen verdrängt und an der Peripherie des Bearbeitungsraums pneumatisch weggefördert wird.

Das Stoffgemisch wird im Bereich der Reibungszone durch die Druck- und Umwälzkräfte nach außen verdrängt. Durch die pneumatische Wegförderung des Stoffgemischs an der Peripherie des Bearbeitungsraums wird nahe der Reibungszone ein Unterdruck erzeugt, der zur Reduzierung des Porenvolumens der Schüttung in der Reibungszone beiträgt.

Zur Lösung der Aufgabe in vorrichtungstechnischer Hinsicht geht die Erfindung aus von der eingangs genannten Vorrichtung (EP 0 343 272), die sich erfindungsgemäß dadurch auszeichnet, daß außerhalb des Bearbeitungsbehälters eine Reinigungskammer zum Trennen von Sand- und Binderpartikel vorgesehen ist, die in einem den Ablauf des Bearbeitungsbehälters mit dessen Zulauf verbindenden Förderkreis angeordnet ist.

In vorrichtungstechnischer Hinsicht liegen also der Bearbeitungsbehälter und die Reinigungskammer in einem geschlossenen Förderkreis. Nach Aufgabe des unbehandelten Altsandes auf den Bearbeitungsbehälter durchläuft dieser ggf. mehrfach die Reinigungskammer und den Bearbeitungsbehälter und wird dabei laufend von den in der Reibungszone anfallenden Binderpartikeln gereinigt.

Gegebenenfalls kann zwischen der Reinigungskammer und dem Bearbeitungsbehälter ein Pufferbehälter angeordnet sein, um eine Homogenisierung des Stoffgemischs vor der Bearbeitungszone zu erhalten und eine stets gleiche Schüttgutsäule im Bearbeitungsbehälter sicherzustellen.

Gemäß einer bevorzugten Ausführungsform ist vorgesehen, daß das Reibwerkzeug direkt über dem Boden des Bearbeitungsbehälters umläuft und der Ablauf in der Umlaufebene des Reibwerkzeugs angeordnet ist. Das Stoffgemisch wird also unmittelbar aus der Reibungszone weggeführt.

Das Reibwerkzeug kann zwei oder mehr Reibarme aufweisen, die bis in den Bereich des Umfangs des Bearbeitungsbehälters reichen.

Der Druck auf die Reibungszone kann ggf. dadurch erhöht werden, daß oberhalb des Reibwerkzeugs ein auf die Sandfüllung wirkendes Druckerzeugorgan, z.B. eine Schnecke, angeordnet ist.

In bevorzugter Ausführung ist vorgesehen, daß der Förderkreis von einer pneumatischen Fördereinrichtung gebildet ist, die am Ablauf des Bearbeitungsbehälters einen Injektor und eine von dort in die Reinigungskammer führende Förderleitung aufweist.

Auf diese Weise wird auf die Reibungszone unmittelbar ein Unterdruck wirksam, der zu einer Reduzierung des Porenvolumens in der Reibungszone führt.

Die Reinigungskammer kann grundsätzlich beliebigen Aufbau aufweisen. In Verbindung mit einer pneumatischen Fördereinrichtung empfiehlt sich eine Ausbildung, bei der die Reinigungskammer als Zentrifugalabscheider ausgebildet ist und einen Staubabzug aufweist.

Schließlich kann der Bearbeitungsbehälter mehrere am Umfang verteilt angeordnete Abläufe aufweisen, um die Umlaufmenge zu erhöhen, ggf. auch steuern zu können. In einem solchen Fall ist an jeden Ablauf eine pneumatische Förderleitung angeschlossen.

Nachstehend ist die Erfindung anhand eines Ausführungsbeispieles beschrieben. In der Zeichnung zeigen:
- Figur 1:: Eine schematische Ansicht einer Vorrichtung zum Aufbereiten von Altsand und
- Figur 2:: eine schematische Ansicht einer Gesamtanlage.

In Fig. 1 ist ein Bearbeitungsbehälter 1 erkennbar, der an seiner Oberseite einen Zulauf 2 aufweist, der mittels einer Klappe 3 steuerbar ist. Unmittelbar oberhalb des Bodens 4 weist der Bearbeitungsbehälter 1 einen Ablauf 5 auf. Der Ablauf 5 mündet in eine pneumatische Förderleitung 6 mit Steigförderung. Die pneumatische Förderleitung 6 verbindet den Ablauf 5 mit einer Reinigungskammer 7 (siehe Fig. 2), die beim gezeigten Ausführungsbeispiel als Zentrifugalabscheider ausgebildet und auf ein Puffersilo 8 aufgesetzt ist. Das Puffersilo 8 wiederum steht über den Zulauf 2 mit dem Bearbeitungsbehälter 1 in Verbindung, so daß ein geschlossener Förderkreis vom Ablauf 5 des Bearbeitungsbehälters 1 über die Steigleitung 6, die Reinigungskammer 7, den Pufferbehälter 8 und den Zulauf 2 des Bearbeitungsbehälters hergestellt ist.

Wie Fig. 2 zeigt, wird der in der Gießerei anfallende Altsand in einem Silo 9 gesammelt und von dort pneumatisch oder mechanisch, wie dies mit der Förderlinie 10 angedeutet ist, der Reinigungskammer 7 zugeführt und gelangt von dieser über das Puffersilo in den Bearbeitungsbehälter 1, um nach dessen Durchlauf über den Ablauf 5 und die Steigleitung 6 in die Reinigungskammer 7 rezirkuliert zu werden. An die Steigleitung 6 ist eine Zweigleitung 11 angeschlossen, die in ein Silo 12 führt, in der nach einer gewissen Anzahl von Arbeitszyklen im Bearbeitungsbehälter 1 der Regeneratsand gefördert wird. Vom Regenerat-Silo 12 wird der Sand in die Sandaufbereitung und/oder in die Kernherstellung der Gießerei abgezogen. Die Reinigungskammer 7 und die Silos 9, 10 sind ihrerseits an die Saugleitung 13 einer Entstaubungsanlage 14 angeschlossen.

Wie Fig. 1 zeigt, ist innerhalb des Bearbeitungsbehälters 1 unmittelbar oberhalb dessen Boden 4 ein umlaufendes Reibwerkzeug 15 angeordnet, das mehrere bis annähernd an den Umfang des Bearbeitungsbehälters 1 reichende Reibarme 16 aufweist. Das Reibwerkzeug 15 wird von einer unterhalb des Bodens gelagerten und diesen durchgreifenden Antriebswelle 17 in eine Umlaufbewegung versetzt. In Höhe des umlaufenden Reibwerkzeugs 15 ist der Bearbeitungsbehälter 1 innenseitig mit einer Verschleißschicht 18 ausgestattet.

Die innerhalb des Bearbeitungsbehälters 1 befindliche Sandsäule lastet auf der von den Reibwerkzeugen 15 überstrichenen Reibungszone 19. Der Altsand läuft vornehmlich im mittleren Bereich in die Reibungszone 19 ein. Die in der Reibungszone befindlichen Sandpartikel werden intensiven Reibungskräften ausgesetzt, die die auf ihnen haftende Binderhülle abreibt. Die Sandpartikel und die Partikel der Binderhülle wandern aus der Reibungszone 19 nach außen in den Ablauf 5 und werden dort von der bei 20 eingeblasenen Förderluft über die Steigleitung 6 in die Reinigungskammer 7 transportiert. Durch die pneumatische Förderung entsteht am Ablauf 5 ein Unterdruck, der in der Reibungszone 19 zu einer Reduzierung des Porenvolumens führt. In der Reinigungskammer 7 werden die Sandpartikel durch Zentrifugal- und Gravitationskräfte abgeschieden, während die Binderpartikel über die Saugleitung 13 in die Entstaubungsanlage 14 gelangen. Der vorgereinigte Altsand gelangt aus der Reinigungszone 7 in den Pufferbehälter 8 und nach einer entsprechenden Verweilzeit wieder in den Bearbeitungsbehälter 1. Nach mehrfachem Durchlauf wird schließlich binderfreier Regeneratsand erhalten, der über die Förderleitung 11 in das Silo 12 abgezogen wird.

## Patentansprüche

1. Verfahren zum Reinigen von Gießereialtsand, indem der Altsand in einem Bearbeitungsraum umgewälzt und dabei auf die Altsandpartikel die Binderhülle aufbrechende und vom Sandkorn lösende Reibungskräfte zur Wirkung gebracht werden und das entstehende Stoffgemisch aus Sand und Binderpartikel unter Anreicherung des Sandanteils physikalisch gereinigt wird, dadurch gekennzeichnet, daß ein Teil des Stoffgemischs nach Durchlaufen der Reibungszone aus dem Bearbeitungsraum in einen getrennten Reinigungsraum abgezogen und gereinigt und der vorgereinigte Altsand in den Bearbeitungsraum zurückgeführt wird.

2. Verfahren nach Anspruch 1, dadurch gekennzeichnet, daß das Stoffgemisch bzw. der vorgereinigte Altsand mehrfach zwischen Bearbeitungsraum und Reinigungsraum rezirkuliert wird.

3. Verfahren nach Anspruch 1 oder 2, dadurch gekennzeichnet, daß im Bereich der Reibungszone das Porenvolumen im Stoffgemisch reduziert wird.

4. Verfahren nach einem der Ansprüche 1 bis 3, dadurch gekennzeichnet, daß das Stoffgemisch im Bereich der Reibungszone durch mechanischen Druck verdichtet wird.

5. Verfahren nach einem der Ansprüche 1 bis 4, dadurch gekennzeichnet, daß anläßlich das Abziehens des Stoffgemischs aus dem Bearbeitungsraum Luft aus der Reibungszone abgesaugt wird.

6. Verfahren nach einem der Ansprüche 1 bis 5, dadurch gekennzeichnet, daß die Altsandcharge im Bearbeitungsraum unter Schwerkraft von oben nach unten in die Reibungszone bewegt und in deren Bereich das Stoffgemisch im wesentlichen horizontal nach außen abgezogen wird.

7. Verfahren nach einem der Ansprüche 1 bis 6, dadurch gekennzeichnet, daß das Stoffgemisch im Bereich der Reibungszone mechanisch nach außen verdrängt und an der Peripherie des Bearbeitungsraums pneumatisch weggeführt wird.

8. Vorrichtung zum Regenerieren von Gießereialtsand mit einem Bearbeitungsbehälter (1), der einen steuerbaren Zulauf (2), an seinem Umfang nahe über dem Boden (4) einen Ablauf (5) und wenigstens ein oberhalb des Bodens (4) umlaufendes Reibwerkzeug (15) aufweist, dadurch gekennzeichnet, daß außerhalb des Bearbeitungsbehälters (1) eine Reinigungskammer (7) zum Trennen von Sand- und Binderpartikel vorgesehen ist, die in einem den Ablauf (5) des Bearbeitungsbehälters (1) mit dessen Zulauf (2) verbindenden Förderkreis angeordnet ist.

9. Vorrichtung nach Anspruch 8, dadurch gekennzeichnet, daß zwischen der Reinigungskammer (7) und dem Bearbeitungsbehälter (1) ein Pufferbehälter (8) angeordnet ist.

10. Vorrichtung nach Anspruch 8 oder 9, dadurch gekennzeichnet, daß das Reibwerkzeug (15) direkt über dem Boden (4) des Bearbeitungsbehälters (1) umläuft und der Ablauf (5) in der Umlaufebene des Reibwerkzeugs (15) angeordnet ist.

11. Vorrichtung nach einem der Ansprüche 8 bis 10, dadurch gekennzeichnet, daß das Reibwerkzeug (15) zwei oder mehr Reibarme (16) aufweist, die bis in den Bereich des Umfangs des Bearbeitungsbehälters (1) reichen.

12. Vorrichtung nach einem der Ansprüche 8 bis 11, dadurch gekennzeichnet, daß oberhalb des Reibwerkzeugs (15) ein auf die Sandfüllung wirkendes Druckerzeugungsorgan, z.B. eine Schnecke, angeordnet ist.

13. Vorrichtung nach einem der Ansprüche 8 bis 12, dadurch gekennzeichnet, daß der Förderkreis von einer pneumatischen Fördereinrichtung gebildet ist, die am Ablauf (5) des Bearbeitungsbehälters (1) einen Injektor und eine von dort in die Reinigungskammer (7) führende Förderleitung (6) aufweist.

14. Vorrichtung nach einem der Ansprüche 8 bis 13, dadurch gekennzeichnet, daß die Reinigungskammer (7) als Zentrifugalabscheider ausgebildet ist und einen Staubabzug aufweist.

15. Vorrichtung nach einem der Ansprüche 8 bis 14, dadurch gekennzeichnet, daß der Bearbeitungsbehälter (1) mehrere am Umfang verteilt angeordnete Abläufe (5) aufweist.

16. Vorrichtung nach einem der Ansprüche 9 bis 15, dadurch gekennzeichnet, daß der Pufferbehälter (8) 5 bis 50, vorzugsweise 10 bis 20 Chargenvolumina des Bearbeitungsbehälters (1) aufnimmt.

17. Vorrichtung nach einem der Ansprüche 8 bis 16, dadurch gekennzeichnet, daß mehrere Bearbeitungsbehälter (1) und Reinigungskammern (7) in Reihe hintereinandergeschaltet sind.

18. Vorrichtung nach einem der Ansprüche 9 bis 17, dadurch gekennzeichnet, daß mehrere Bearbeitungsbehälter (1) über eine oder mehrere Reinigungskammern (7) an einen Pufferbehälter (8) angeschlossen sind.

## Claims

1. Method for cleaning used foundry sand, in that the used sand is circulated in a treatment container and frictional forces are applied to the used sand particles which break open the binder shell and release same from the sand grain and the resulting material mixture of sand and binder particles is physically cleaned, whilst concentrating the sand fraction, characterized in that, after passing through the friction zone, part of the material mixture is drawn off from the treatment container into a separate cleaning container and cleaned and the precleaned used sand is returned to the treatment container.

2. Method according to claim 1, characterized in that the material mixture or the precleaned used sand is recirculated several times between the treatment container and the cleaning container.

3. Method according to claim 1 or 2, characterized in that the pore volume in the material mixture is reduced in the vicinity of the friction zone.

4. Method according to one of the claims 1 to 3, characterized in that the material mixture is compacted by mechanical pressure in the vicinity of the friction zone.

5. Method according to one of the claims 1 to 4, characterized in that in connection with the drawing off of the material mixture from the treatment container, air is sucked out of the friction zone.

6. Method according to one of the claims 1 to 5, characterized in that the used sand batch in the treatment container is moved under gravity from top to bottom into the friction zone and in the vicinity thereof the material mixture is drawn off substantially horizontally outwards.

7. Method according to one of the claims 1 to 6, characterized in that, in the vicinity of the friction zone, the material mixture is mechanically outwardly displaced and pneumatically removed at the treatment container periphery.

8. Apparatus for regenerating used foundry sand having a treatment container (1), which has a controllable inlet (2), on its circumference, just above the bottom (4), an outlet (5) and at least one friction tool (15) circulating above the bottom (4), characterized in that, outside the treatment container (1), is provided a cleaning container (7) for separating sand and binder particles and which is located in a feed cycle linking the outlet (5) of the treatment container (1) to its inlet (2).

9. Apparatus according to claim 8, characterized in that a buffer container (8) is positioned between the cleaning container (7) and the treatment container (1).

10. Apparatus according to claim 8 or 9, characterized in that the friction tool (15) circulates directly above the bottom (4) of the treatment container (1) and the outlet (5) is located in the circumferential plane of the friction tool (15).

11. Apparatus according to one of the claims 8 to 10, characterized in that the friction tool (15) has two or more friction arms (16) extending into the vicinity of the circumference of the treatment container (1).

12. Apparatus according to one of the claims 8 to 11, characterized in that above the friction tool (15) is positioned a pressure generating member, e.g. a worm acting on the sand filling.

13. Apparatus according to one of the claims 8 to 12, characterized in that the feed cycle is formed by a pneumatic feed mechanism, which has in the outlet (5) of the treatment container (1) an injector and a feed line (6) leading therefrom into the cleaning container (7).

14. Apparatus according to one of the claims 8 to 13, characterized in that the cleaning container (7) is constructed as a centrifugal separator and has a dust exhaust fan.

15. Apparatus according to one of the claims 8 to 14, characterized in that the treatment container (1) has several circumferentially distributed outlets (5).

16. Apparatus according to one of the claims 9 to 15, characterized in that the buffer container (8) receives 5 to 50, preferably 10 to 20 batch volumes of the treatment container (1).

17. Apparatus according to one of the claims 8 to 16, characterized in that several treatment containers and cleaning containers (7) are connected in series.

18. Apparatus according to one of the claims 9 to 17, characterized in that several treatment containers (1) are connected by means of one or more cleaning containers (7) to a buffer container (8).

## Revendications

1. Procédé de nettoyage de sable de décochage dans lequel on fait circuler le vieux sable dans une chambre de traitement, tout en générant, au niveau des grains de vieux sable, des forces de friction cassant l'enveloppe de liant et la détachant du grain de sable et tout en nettoyant physiquement, par concentration de la composante sable, le matériau obtenu consistant en un mélange de sable et de particules de liant, caractérisé en ce qu'une partie du mélange de matériaux est entraînée de la chambre de traitement, après passage dans la zone de friction, dans une chambre de nettoyage séparée où elle est nettoyée, et en ce que le vieux sable prénettoyé est réintroduit dans la chambre de traitement.

2. Procédé selon la revendication 1, caractérisé en ce que l'on fait circuler à plusieurs reprises le mélange de matériaux ou le vieux sable prénettoyé entre la chambre de traitement et la chambre de nettoyage.

3. Procédé selon l'une quelconque des revendications 1 ou 2, caractérisé en ce qu'à proximité de la zone de friction, on réduit le volume poreux du mélange de matériau.

4. Procédé selon l'une quelconque des revendications 1 à 3, caractérisé en ce que l'on compacte le mélange de matériau à proximité de la zone de friction par pression mécanique.

5. Procédé selon l'une quelconque des revendications 1 à 4, caractérisé en ce que lors de l'évacuation du mélange de matériaux de la chambre de traitement, on aspire de l'air de la zone de friction.

6. Procédé selon l'une quelconque des revendications 1 à 5, caractérisé en ce que la charge de vieux sable dans la chambre de traitement se déplace sous l'effet de la gravité du haut en bas dans la zone de friction et qu'à proximité de celle-ci, le mélange de matériaux est évacué vers l'extérieur sensiblement horizontalement.

7. Procédé selon l'une quelconque des revendications 1 à 6, caractérisé en ce que le mélange de matériaux à proximité de la zone de, friction est refoulé mécaniquement vers l'extérieur et emmené pneumatiquement à la périphérie de la chambre de traitement.

8. Dispositif pour la régénération de sable de décochage comprenant une cuve de traitement (1) présentant une entrée à commande d'orientation (2), à sa périphérie juste au-dessus du fond (4) unie sortie (5) et au moins un outil rotatif de friction (15) au-dessus du fond (4), caractérisé en ce qu'il est prévu, en plus de la cuve de traitement (1), une chambre de nettoyage (7) pour séparer le sable et les particules de liant, disposée dans un circuit de convoyage reliant la sortie (5) du récipient de traitement (1) à son entrée (2).

9. Dispositif selon la revendication 8, caractérisé en ce qu'un réservoir-tampon (8) est disposé entre la chambre de nettoyage (7) et la cuve de traitement (1).

10. Dispositif selon l'une quelconque des revendications 8 ou 9, caractérisé en ce que l'outil de friction (15) tourne directement au-dessus du fond (4) de la cuve de traitement (1) et en ce que la sortie (5) est ménagée dans le plan de rotation de l'outil de friction (15).

11. Dispositif selon l'une quelconque des revendications 8 à 10, caractérisé en ce que l'outil de friction (15) présente au moins deux bras de friction (16) s'étendant jusque dans la zone périphérique de la cuve de traitement (1).

12. Dispositif selon l'une quelconque des revendications 8 à 11, caractérisé en ce qu'un organe générateur de pression agissant sur la charge de sable, par exemple une vis sans fin, est disposé au-dessus de l'outil de friction (15).

13. Dispositif selon l'une quelconque des revendications 8 à 12, caractérisé en ce que le circuit de convoyage est constitué d'une installation de convoyage pneumatique, présentant un injecteur au niveau de la sortie (5) du réservoir de traitement (1) et un conduit de convoyage (6) menant de cette sortie dans la chambre de nettoyage (7).

14. Dispositif selon l'une quelconque des revendications 8 à 13, caractérisé en ce que la chambre de nettoyage (7) est conformée en trieuse centrifuge et présente une évacuation pour la poussière.

15. Dispositif selon l'une quelconque des revendications 8 à 14, caractérisé en ce que la cuve de traitement (1) présente plusieurs sorties (5) réparties sur sa périphérie.

16. Dispositif selon l'une quelconque des revendications 9 à 15, caractérisé en ce que le réservoir-tampon (8) peut contenir 5 à 50 fois, de préférence 10 à 20 fois le volume de charge de la cuve de traitement (1).

17. Dispositif selon l'une quelconque des revendications 8 à 16, caractérisé en ce que plusieurs cuves de traitement (1) et chambres de nettoyage (7) sont montées en rang les unes derrière les autres.

18. Dispositif selon l'une quelconque des revendications 9 à 17, caractérisé en ce que plusieurs cuves de traitement (1) sont reliées à un réservoir-tampon (8) par l'intermédiaire d'une ou plusieurs chambres de nettoyage (7).
